# FASCICULE DE BREVET EUROPEEN

(11) **EP 1 260 450 B1**
(45) Date de publication et mention de la délivrance du brevet: **14.04.2004**
(21) Numéro de dépôt: 02291250.5
(22) Date de dépôt: 21.05.2002
(51) Int. Cl.: B65D 5/66

(54) **Carton pré-plié et collé pour des hamburgers**
Vorgefaltete und geklebte Kartonschachtel für Hamburger
Prefolded and glued carton box for hamburgers

(30) Priorité: 21.05.2001 FR 0106669
(43) Date de publication de la demande: 27.11.2002
(73) Titulaire: CPC Packaging, 75008 Paris (FR)
(72) Inventeur: Matter, Yannick, c/o CPC Packaging, 75008 Paris (FR)
(74) Mandataire: Breesé, Pierre

(56) Documents cités:
- DE-A- 2 537 978
- US-A- 4 232 816
- US-A- 4 360 147
- US-A- 5 148 972
- US-A- 5 538 179
- US-A- 6 041 997

## Description

La présente invention se rapporte au domaine des emballages, notamment destinés au conditionnement des hamburgers, du type réalisés à partir d'un flan en carton découpé, plié et collé.

La présente invention se rapporte plus particulièrement à un emballage comprenant une partie de fond et une partie de couvercle séparées par une ligne de pliage principale. Ladite partie de fond comporte un panneau de base encadré par deux parois latérales et ladite partie de couvercle comporte un panneau de recouvrement également encadré par deux parois latérales. Une partie de fond et une partie de couvercle comportent respectivement une paroi arrière liée avec la ligne de pliage principale et à l'opposé, une paroi avant. Lesdites parois arrières et avant sont séparées des panneaux de base et de recouvrement par des lignes de pliage secondaires débordant sur les parois latérales.

L'art antérieur connaît le brevet US 5148972 qui décrit un emballage selon le préambule de la revendication 1.

L'art antérieur connaît déjà des emballages, destinés au conditionnement des hamburgers et notamment le brevet américain N° US 4 360 147 qui porte sur un emballage gigogne.

L'inconvénient majeur de ces dispositifs réside dans le fait que l'empilement des emballages est opéré après réalisation complète de l'emballage, c'est-à-dire après la formation des coques de fond et de couvercle.

La présente invention entend remédier aux inconvénients de l'art antérieur en proposant un emballage qui peut être empilé avant la formation des coques de fond et de couvercle et dont la réalisation des coques de fond et de couvercle, c'est à dire la mise en volume, s'opère très facilement.

Ainsi, l'emballage selon l'invention permet un gain de place important pendant le stockage et la coque de fond et la coque de couvercle le composant sont très rapides à former.

Pour ce faire, la présente invention est du type décrit ci-dessus et elle est remarquable, dans son acception la plus large, en ce que les parois latérales sont pliées et partiellement collées à leurs extrémités contre les parois avant grâce à des zones de collage avant et contre la ou les parois arrières grâce à des zones de collage arrières et en ce que les parois avant et arrières sont parties intégrantes des parois latérales et les lignes de pliage secondaires s'étendent linéaireinent respectivement sur la partie de fond et la partie de couvercle.

Les contours extérieurs des parois latérales de la partie de fond sont de préférence sensiblement droits et les contours extérieurs des parois latérales de la partie de couvercle sont au moins partiellement en arc de cercle.

La ou les paroi(s) arrière(s) présente(nt) de préférence une longueur sensiblement identique à la longueur de la ou de(s) paroi(s) avant.

Les parois latérales de la partie de fond présentent de préférence une largeur inférieure à la largeur des parois latérales de la partie de couvercle.

La paroi arrière de la partie de fond présente de préférence un bord longitudinal incurvé vers l'intérieur ou droit et la paroi arrière de la partie de couvercle présente de préférence un bord longitudinal droit.

Les parois avant présentent de préférence un bord longitudinal incurvé vers l'intérieur ou droit.

Les zones de collage sont de préférence formées de triangles.

La présente invention trouve des applications notamment dans la restauration rapide. Elle permet d'une part de gagner de l'espace dans le rangement des emballages avant utilisation et d'autre part de ne pas perdre de temps lors de la formation ou réalisation de la forme en trois dimensions de l'emballage.

On comprendra mieux l'invention à l'aide de la description, faite ci-après à titre purement explicatif, d'un mode de réalisation de l'invention, en référence aux figures annexées :
- la figure 1 illustre un flan permettant la réalisation de l'emballage selon l'invention ;
- la figure 2 illustre une vue en perspective de l'emballage pré-plié collé selon l'invention ;
- la figure 3 illustre une vue en perspective de la formation des coques de fond et de couvercle de l'emballage selon l'invention ;
- la figure 4 illustre une vue en perspective de l'emballage selon l'invention mis en volume ; et
- la figure 5 illustre une variante d'un flan permettant la réalisation d'un emballage qui ne fait pas partie de l'invention.

L'emballage (1) selon l'invention, illustré figure 1, est un emballage, notamment destiné au conditionnement des hamburgers, du type réalisé à partir d'un flan (2) en carton découpé, comprenant une partie de fond (3) et une partie de couvercle (4) séparées par une ligne de pliage principale (5). Ladite partie de fond (3) comporte un panneau de base (31) encadré par deux parois latérales (32, 33) et ladite partie de couvercle (4) comporte un panneau de recouvrement (41) encadré par deux parois latérales (42, 43). La partie de fond (3) et la partie de couvercle (4) comportent respectivement une paroi arrière (34, 44) liée avec la ligne de pliage principale (5) et à l'opposé, une paroi avant (35, 45). Lesdites parois arrières (34, 44) et avant (35, 45) sont séparées des panneaux de base (31) et de recouvrement (41) par des lignes de pliage secondaires (36, 37, 46, 47) débordant sur les parois latérales (32, 33, 42, 43).

L'emballage (1) selon l'invention est caractérisé en ce que les parois latérales (32, 33, 42, 43) sont pliées et partiellement collées à leurs extrémités contre les parois avant (35, 45) grâce à des zones de collage avant (38, 48) et contre la ou les parois arrières (34, 44) grâce à des zones de collage arrières (39, 49).

L'emballage (1) selon l'invention permet de former une boîte présentant une coque de fond et une coque de couvercle liées entre elles par la ligne de pliage principale (5).

Dans la version illustrée figure 1, la partie de fond (3) et la partie de couvercle (4) comportent respectivement chacune une paroi arrière (34, 44) disposées de part et d'autre de la ligne de pliage principale (5).

Dans cette version, les parois latérales (32, 33, 42, 43) sont pliées vers l'intérieur et partiellement collées à leurs extrémités contre l'intérieur des parois avant (35, 45) grâce à des zones de collage avant (38, 48) et contre l'intérieur des parois arrières (34, 44) grâce à des zones de collage arrières (39, 49). L'emballage ainsi pré-plié, collé est illustré figure 2.

Lors du pliage de l'emballage selon la ligne de pliage principale (5), les parois latérales (32, 33) et (42, 43) se redressent automatiquement dans une position où elles sont sensiblement perpendiculaires respectivement aux panneaux de fond (31) et de couvercle (41), entraînant dans ce mouvement illustré figure 3 la formation des coques de fond et de couvercle.

L'emballage ainsi formé et mis en volume est illustré figure 4.

Le collage des parois latérales (32, 33, 42, 43) est opéré après le pliage des parois latérales (32, 33, 42, 43) selon les lignes de pliage longitudinales (6).

L'emballage (1) présente un système de fermeture composé d'une fente (8) ménagée dans la paroi avant (35, 45) respectivement de la partie de fond (3) ou de la partie de couvercle (4) et d'un appendice (9) ménagé respectivement dans la paroi avant (45, 35) respectivement de la partie de couvercle (4) ou de la partie de fond (3).

La fente (8) est partiellement débouchante sur le bord extérieur de la partie dans laquelle elle est aménagée et l'appendice (9) présente des retours (10) susceptibles de coopérer avec les parties non débouchantes de la fente (8).

Le panneau de base (31) de la partie de fond (3) présente une largeur 12 sensiblement égale à la largeur du panneau de recouvrement (41) de la partie de couvercle (4) mais présente une longueur L3 sensiblement inférieure à la longueur L4 du panneau de recouvrement (41).

De préférence, les contours extérieurs des parois latérales (32, 33) de la partie de fond (3) sont sensiblement droits et les contours extérieurs des parois latérales (42, 43) de la partie de couvercle (4) sont au moins partiellement en arc de cercle, afin de favoriser la coopération entre les parois latérales (42, 43) de la partie de couvercle (4) et les parois latérales (32, 33) de la partie de fond (3) lors de la formation de la boîte par pliage selon la ligne de pliage principale (5).

De préférence également, les parois arrières (34, 44) présentent une longueur L1 sensiblement identique à la longueur des parois avant (35, 45), mais les parois latérales (32, 33) de la partie de fond (3) présentent une largeur 13 inférieure à la largeur 14 des parois latérales (42, 43) de la partie de couvercle (4).

De plus, la paroi arrière (34) de la partie de fond (3) présente un bord extérieur B3 qui est de préférence incurvé vers l'intérieur de la partie de fond (3), alors que la paroi arrière (44) de la partie de couvercle (4) présente un bord extérieur B4 qui est de préférence droit.

De préférence, les parois avant (35, 45) présentent un bord longitudinal B5 incurvé vers l'intérieur.

De préférence également, les zones de collage (38, 39, 48, 49) sont en forme de triangles.

Dans une variante de réalisation qui ne fait pas partie de l'invention, illustrée figure 5, la partie de couvercle (4) ne comporte pas de paroi arrière liée avec la ligne de pliage principale (5).

Dans cette variante, les faces intérieures des parois latérales (32, 33, 42, 43) sont pliées et collées contre les faces extérieures de rabats (52, 53) et (72, 73), respectivement des parois avant (35, 45) grâce à des zones de collage avant (38, 48) et contre la face extérieure des rabat (62, 63) de la paroi arrière (34) grâce à des zones de collage arrières (39).

Dans cette variante, comme dans la première variante, le panneau de base (31) de la partie de fond (3) présente une largeur 12 sensiblement égale à la largeur du panneau de recouvrement (41) de la partie de couvercle (4) et le panneau de base (31) présente une longueur L3 sensiblement inférieure à la longueur L4 du panneau de recouvrement (41).

Dans cette variante, par contre, les parois latérales (32, 33) de la partie de fond (3) présentent une largeur 13 supérieure à la largeur 14 des parois latérales (42, 43) de la partie de couvercle (4).

De plus, la paroi arrière (34) de la partie de fond (3) présente un bord longitudinal B3 droit et les parois avant (35, 45) présentent un bord longitudinal B5 droit.

En outre, la paroi avant (45) de la partie de couvercle (4) présente une longueur L5 inférieure à la longueur L1 de la paroi avant (35) de la partie de fond (3) et les rabats (52, 53, 62, 63) présentent sensiblement la même largeur 16. Les rabats (72, 73) sont plus petits que les rabats (52, 53, 62, 63).

Dans cette variante, l'emballage (1) présente un système de fermeture composé de deux ergots (55, 56) disposés aux extrémités avants des parois latérales (32, 33) de la partie de fond (3) et destinés, chacun, à coopérer avec une lumière (75, 76) ménagée à la base de la paroi avant (45) de la partie de couvercle (4), sous les rabats (72, 73).

Dans cette variante, l'emballage (1) permet également de former une boîte présentant une coque de fond et une coque de couvercle liées entre elles par la ligne de pliage principale (5).

Toutefois, dans cette variante, lors du pliage de l'emballage selon la ligne de pliage principale (5), les parois latérales (32, 33) et (42, 43) ne se redressent plus automatiquement dans une position où elles sont sensiblement perpendiculaires respectivement aux panneaux de fond (31) et de couvercle (41) : pour former les coques de fond et de couvercle, l'opérateur doit lui-même relever les parois latérales (32, 33) et (42, 43).

L'invention est décrite dans ce qui précède à titre d'exemple. Il est entendu que l'homme du métier est à même de réaliser différentes variantes de l'invention sans pour autant sortir du cadre du brevet tel que défini par les revendications.

## Revendications

1. Emballage (1), notamment destiné au conditionnement des hamburgers, du type réalisé à partir d'un flan (2) en carton découpé, comprenant une partie de fond (3) et une partie de couvercle (4) séparées par une ligne de pliage principale (5), ladite partie de fond (3) comportant un panneau de base (31) encadré par deux parois latérales (32, 33) et ladite partie de couvercle (4) comportant un panneau de recouvrement (41) encadré par deux parois latérales (42, 43), la partie de fond (3) et la partie de couvercle (4) comportant respectivement une paroi arrière (34, 44) liée avec la ligne de pliage principale (5) et à l'opposé, une paroi avant (35, 45), lesdites parois arrières (34, 44) et avant (35, 45) étant séparées des panneaux de base (31) et de recouvrement (41) par des lignes de pliage secondaires (36, 37, 46, 47) débordant sur les parois latérales (32, 33, 42, 43), **caractérisé en ce que** les parois latérales (32, 33, 42, 43) sont pliées et partiellement collées à leurs extrémités contre les parois avant (35, 45) grâce à des zones de collage avant (38, 48) et contre la ou les parois arrières (34, 44) grâce à des zones de collage arrières (39, 49) et **en ce que** les parois avant (35, 45) et arrières (34, 44) sont parties intégrantes des parois latérales (32, 33, 42, 43) et les lignes de pliage secondaires (36, 37, 46, 47) s'étendent linéairement respectivement sur la partie de fond (3) et la partie de couvercle (4).

2. Emballage (1), notamment destiné au conditionnement des hamburgers, selon la revendication 1, **caractérisé en ce que** les contours extérieurs des parois latérales (32, 33) de la partie de fond (3) sont sensiblement droits et **en ce que** les contours extérieurs des parois latérales (42, 43) de la partie de couvercle (4) sont au moins partiellement en arc de cercle.

3. Emballage (1), notamment destiné au conditionnement des hamburgers, selon la revendication 1 ou la revendication 2, **caractérisé en ce que** la ou les paroi(s) arrière(s) (34, 44) présente(nt) une longueur L1 sensiblement identique à la longueur de la ou des paroi(s) avant (35, 45).

4. Emballage (1), notamment destiné au conditionnement des hamburgers, selon l'une au moins des revendications précédentes, **caractérisé en ce que** les parois latérales (32, 33) de la partie de fond (3) présentent une largeur 13 inférieure à la largeur 14 des parois latérales (42, 43) de la partie de couvercle (4).

5. Emballage (1), notamment destiné au conditionnement des hamburgers, selon l'une au moins des revendications précédentes, **caractérisé en ce que** la paroi arrière (34) de la partie de fond (3) présente un bord longitudinal B3 incurvé vers l'intérieur.

6. Emballage (1), notamment destiné au conditionnement des hamburgers, selon l'une quelconque des revendications 1 à 5, **caractérisé en ce que** la paroi arrière (34) de la partie de fond (3) présente un bord longitudinal B3 droit.

7. Emballage (1), notamment destiné au conditionnement des hamburgers, selon l'une au moins des revendications précédentes, **caractérisé en ce que** la paroi arrière (44) de la partie de couvercle (4) présente un bord longitudinal B4 droit.

8. Emballage (1), notamment destiné au conditionnement des hamburgers, selon l'une au moins des revendications précédentes, **caractérisé en ce que** les parois avant (35, 45) présentent un bord longitudinal B5 incurvé vers l'intérieur.

9. Emballage (1), notamment destiné au conditionnement des hamburgers, selon l'une quelconque des revendications 1 à 8, **caractérisé en ce que** les parois avant (35, 45) présentent un bord longitudinal B5 droit.

10. Emballage (1), notamment destiné au conditionnement des hamburgers, selon l'une au moins des revendications précédentes, **caractérisé en ce que** les zones de collage (38, 39, 48, 49) sont formées de triangles.

## Patentansprüche

1. Verpackung (1), die insbesondere zum Verpacken von Hamburgern vorgesehen ist; und zwar des Typs, der anhand einer Mater (2) aus zugeschnittener Pappe realisiert wird, bestehend aus einem Unterteil (3) und aus einem Deckelteil (4), die durch eine Hauptknicklinie (5) voneinander getrennt sind, wobei das besagte Unterteil (3) eine Grundplatte (31) aufweist, die durch zwei seitliche Wände (32, 33) eingerahmt wird und wobei das besagte Deckelteil (4) eine Deckplatte (41) aufweist, die durch zwei seitliche Wände (42, 43) eingerahmt wird, wobei das Unterteil (3) und das Deckelteil (4) jeweils eine hintere Wand (34, 44) aufweisen, die ihrerseits mit der Hauptknicklinie (5) verbunden ist, sowie auf der gegenüberliegenden Seite eine vordere Wand (35, 45), wobei die weiter oben genannten hinteren Wände (34, 44) und auch die weiter oben genannten vorderen Wände (35, 45) durch Nebenknicklinien (36, 37, 46, 47) von der Grundplatte (31) und von der Deckplatte (41) getrennt sind, wobei die vorgenannten Nebenknicklinien ihrerseits über die seitlichen Wände (32, 33, 42, 43) hinaus gehen, **dadurch gekennzeichnet, dass** die seitlichen Wände (32, 33, 42, 43) geknickt sind und dass sie ebenfalls teilweise an ihren Enden mit Hilfe von vorderen Klebezonen (38, 48) gegen die vorderen Wände (35, 45) geklebt sind, und auch mit Hilfe von hinteren Klebezonen (39, 49) gegen die hintere Wand oder gegen die hinteren Wände (34, 44) geklebt sind, und auch **dadurch gekennzeichnet, dass** die vorderen Wände (35, 45) sowie die hinteren Wände (34, 44) ein vollständiges Bestandteil der seitlichen Wände (32, 33, 42, 43) sind und dass sich die Nebenknicklinien (36, 37, 46, 47) jeweils über den Unterteil (3) und den Deckelteil (4) linear erstrecken.

2. Verpackung (1), die insbesondere zum Verpacken von Hamburgern vorgesehen ist, nach Anspruch 1, **dadurch gekennzeichnet, dass** die äußeren Konturen der seitlichen Wände (32, 33) vom Unterteil (3) fast gerade sind und **dadurch gekennzeichnet dass**, die äußeren Konturen der seitlichen Wände (42, 43) vom Deckelteil (4) zumindest teilweise kreisbogenförmig sind.

3. Verpackung (1), die insbesondere zum Verpacken von Hamburgern vorgesehen ist, nach einem der Ansprüche 1 oder 2, **dadurch gekennzeichnet, dass** die hintere Wand oder die hinteren Wände (34, 44) eine Länge L1 aufweisen, die fast der Länge von der vorderen Wand oder von den vorderen Wänden (35, 45) entspricht.

4. Verpackung (1), die insbesondere zum Verpacken von Hamburgern vorgesehen ist, nach mindestens einem der vorstehenden Ansprüche, **dadurch gekennzeichnet, dass** die seitlichen Wände (32, 33) vom Unterteil (3) eine Breite 13 aufweisen, die kleiner als die Breite 14 von den seitlichen Wänden (42, 43) vom Deckelteil (4) ist.

5. Verpackung (1), die insbesondere zum Verpacken von Hamburgern vorgesehen ist, nach mindestens einem der vorstehenden Ansprüche, **dadurch gekennzeichnet, dass** die hintere Wand (34) vom Unterteil (3) einen longitudinalen Rand B3 aufweist, der nach Innen gekrümmt ist.

6. Verpackung (1), die insbesondere zum Verpacken von Hamburgern vorgesehen ist, nach einem der Ansprüche 1 bis 5, **dadurch gekennzeichnet, dass** die hintere Wand (34) vom Unterteil (3) einen longitudinalen Rand B3 aufweist, der gerade ist.

7. Verpackung (1), die insbesondere zum Verpacken von Hamburgern vorgesehen ist, nach mindestens einem der vorstehenden Ansprüche, **dadurch gekennzeichnet, dass** die hintere Wand (44) vom Deckelteil (4) einen longitudinalen Rand B4 aufweist, der gerade ist.

8. Verpackung (1), die insbesondere zum Verpacken von Hamburgern vorgesehen ist, nach mindestens einem der vorstehenden Ansprüche, **dadurch gekennzeichnet, dass** die vorderen Wände (35, 45) einen longitudinalen Rand B5 aufweisen, der nach Innen gekrümmt ist.

9. Verpackung (1), die insbesondere zum Verpacken von Hamburgern vorgesehen ist, nach einem der Ansprüche 1 bis 8, **dadurch gekennzeichnet, dass** die vorderen Wände (35, 45) einen longitudinalen Rand B5 aufweisen, der, der gerade ist.

10. Verpackung (1), die insbesondere zum Verpacken von Hamburgern vorgesehen ist, nach mindestens einem der vorstehenden Ansprüche, **dadurch gekennzeichnet, dass** die Klebezonen (38, 39, 48, 49) aus Dreiecken bestehen.

## Claims

1. Packing (1), notably intended for the packaging of hamburgers; of the sort made from a cut-out flong (2), comprising a bottom part (3) and a lid part (4) separated by a main folding line (5), the said bottom part (3) comprising a back panel (31) framed by two side panels (32, 33) and the said lid part (4) comprising an overlap (41) framed by two side panels (42, 43), the bottom part (3) and the lid part (4) respectively comprising a back panel (34, 44) linked with the main folding line (5) and on the opposite side, a front panel (35, 45), the said rear panels (34, 44) and front panels (35, 45) being separated from the back panels (31) and the lid part (41) via secondary folding lines (36, 37, 46, 47) overlapping the side panels (32, 33, 42, 43), **characterised in that** the side panels (32, 33, 42, 43) are folded and partially stuck at their ends against the front panels (35, 45) thanks to front sticking zones (38, 48) and against the rear panel(s) (34, 44) thanks to rear sticking zones (39, 49) and **in that** the front panels (35, 45) and rear panels (34, 44) are integral parts of the side panels (32, 33, 42, 43) and the secondary folding lines (36, 37, 46, 47) respectively extend linearly over the bottom part (3) and the lid part (4).

2. Packing (1), notably intended for the packaging of hamburgers, according to claim 1, **characterised in that** the external outlines of the side panels (32, 33) of the bottom part (3) are substantially straight and **in that** the external outlines of the side panels (42, 43) of the lid part (4) are at least partially in an arc.

3. Packing (1), notably intended for the packaging of hamburgers, according to claim 1 or 2, **characterised in that** the rear panel(s) (34, 44) has a length L1 substantially identical to the length of the front panel(s) (35, 45).

4. Packing (1), notably intended for the packaging of hamburgers, according to at least one of the previous claims, **characterised in that** the side panels (32, 33) of the bottom part (3) have a width 13 smaller than the width 14 of the side panels (42, 43) of the lid part (4).

5. Packing (1), notably intended for the packaging of hamburgers, according to at least one of the previous claims, **characterised in that** the rear panel (34) of the bottom part (3) has a longitudinal edge B3 bent inwardly.

6. Packing (1), notably intended for the packaging of hamburgers, according to any one of claims 1 to 5, **characterised in that** the rear panel (34) of the bottom part (3) has a straight longitudinal edge B3.

7. Packing (1), notably intended for the packaging of hamburgers, according to at least one of the previous claims, **characterised in that** the rear panel (44) of the lid part (4) has a straight longitudinal edge B4.

8. Packing (1), notably intended for the packaging of hamburgers, according to at least one of the previous claims, **characterised in that** the front panels (35, 45) have a longitudinal edge B5 bend inwardly.

9. Packing (1), notably intended for the packaging of hamburgers, according to any one of claims 1 to 8, **characterised in that** the front panels (35, 45) have a straight longitudinal edge B5.

10. Packing (1), notably intended for the packaging of hamburgers, according to at least one of the previous claims, **characterised in that** the sticking zones (38, 39, 48, 49) are made of triangles.
